# EUROPÄISCHE PATENTSCHRIFT

(11) **EP 3 387 327 B1**
(45) Veröffentlichungstag und Bekanntmachung des Hinweises auf die Patenterteilung: **11.11.2020**
(21) Anmeldenummer: 16795083.1
(22) Anmeldetag: 15.11.2016
(51) Int. Cl.: F24C 15/02, A47L 15/42

(54) **HAUSHALTSGERÄT**
HOUSEHOLD APPLIANCE
APPAREIL ÉLECTROMÉNAGER

(30) Priorität: 10.12.2015 EP 15290306
(43) Veröffentlichungstag der Anmeldung: 17.10.2018
(73) Patentinhaber: BSH Hausgeräte GmbH, 81739 München (DE)
(72) Erfinder: BUCHMANN, Jérémy, F-67115 Plobsheim (FR); DESOR, Jürgen, 67100 Strasbourg (FR)
(86) Internationale Anmeldenummer: PCT/EP2016/077666
(87) Internationale Veröffentlichungsnummer: WO 2017/097546

(56) Entgegenhaltungen:
- EP-A1- 2 586 332
- EP-B1- 1 961 901
- WO-A2-2015/066580
- DE-A1- 3 243 865
- DE-A1- 10 323 977
- DE-A1-102008 041 494
- DE-A1-102009 029 545
- DE-A1-102011 001 810
- DE-B3-102013 104 353
- DE-U1- 29 813 106
- US-A- 2 256 649

## Beschreibung

Die Erfindung betrifft ein Haushaltsgerät, das einen Behandlungsraum, der eine frontseitige Beschickungsöffnung aufweist, und eine horizontal verschwenkbare Tür zum Verschließen der Beschickungsöffnung aufweist, welche Tür über Scharniere mit dem restlichen Haushaltsgerät verbunden ist. Die Erfindung ist insbesondere vorteilhaft anwendbar auf Gargeräte, insbesondere Backöfen mit einer horizontal verschwenkbaren Backofentür.

Bei Backöfen sind Horizontal-Scharniere für sich horizontal öffnende Backofentüren bekannt, die sowohl in einem Rahmen des Backofens als auch in einem Türblatt verankert sind. Nachteilig ist, dass Abstandstoleranzen, die fertigungsbedingt zwischen einer Backofenfront und dem Türblatt entstehen, nicht ausgeglichen werden. Dauerversuchsergebnisse haben gezeigt, dass bei verspannt eingebauten Scharnieren ein Bauteilverschleiß der sich im Scharnier befindlichen mechanisch bewegten Teile sehr hoch ist und es frühzeitig zu Geräuschentwicklungen und sogar Ausfällen kommt. Insbesondere sind hiervon Gleitrollen, Achsen und Schiebesysteme betroffen, die den einseitig erhöhten Belastungen nicht mehr standhalten. Die Verspannung der Scharniere kann beispielsweise durch Montagetoleranzen und/oder Bauteiltoleranzen bewirkt werden, z.B. durch eine aus ihrer Türebene verbogene Tür.

DE 10 2008 010 523 A1 offenbart eine Hausgerätevorrichtung mit einer Hausgerätetür und zumindest einer Hausgerätetürlagereinheit, welche die Hausgerätetür schwenkbar um eine Achse lagert. Um eine koordinierte Bewegbarkeit der Hausgerätetür zu erreichen, wird vorgeschlagen, dass die Hausgerätevorrichtung wenigstens eine Arretierungseinheit aufweist, welche dazu vorgesehen ist, die Hausgerätetürlagereinheit in wenigstens einer Schwenklage zu fixieren.

DE 199 23 994 A1 offenbart eine Hausgeräte-Scharniervorrichtung mit Arretierflächen, welche entgegen einer Feder-Türschließkraft die Tür in horizontaler Offenstellung halten, auch wenn eine Glasplatte der Tür entfernt wird zum Reinigen, wobei jedoch die Haltekraft durch eine manuelle Kraft auf die Tür in Schließrichtung überwindbar ist.

DE 199 23 996 A1 offenbart eine Hausgeräte-Scharniervorrichtung mit einem Dämpfungsmittel zur Dämpfung eines Zusammenpralls von Anschlagflächen.

EP 1 961 901 B1 offenbart ein Scharnier für Flügel oder Türen, insbesondere von elektrischen Geräten, umfassend ein erstes Element und ein zweites Element, einen Hebel zum Verbinden des ersten und des zweiten Elements, wobei sich der Hebel auf dem zweiten Element mithilfe eines Stifts dreht, der das erste und das zweite Element mit einer Kipphandlung relativ zueinander beweglich macht, wobei vom ersten und vom zweiten Element eines an einem Rahmen und das andere an einem Flügel oder einer Tür fixiert werden kann, sodass sich der Flügel oder die Tür relativ zum Rahmen zwischen einer geschlossenen Position und einer offenen Position bewegen kann, wobei das zweite Element kastenförmig ist und elastische Mittel enthält, die mit dem Hebel durch einen Stab verbunden sind, der im zweiten kastenförmigen Element gleitet, wobei das Scharnier ferner Reibungsmittel zum Ausüben einer Bremshandlung auf das reziproke Gleiten des Stabs relativ zum zweiten kastenförmigen Element umfasst, wobei die Reibungsmittel ein Reibungselement umfassen, das zwischen den Stab und das zweite kastenförmige Element eingefügt ist und mit Letzteren verbunden ist, wobei das zweite kastenförmige Element zwei Wände umfasst, die sich einander gegenüber längs erstrecken, wobei das Scharnier dadurch gekennzeichnet ist, dass die gegenüberliegenden Längswände des zweiten kastenförmigen Elements entsprechende Vertiefungen umfassen, die einen Bereich zur Aufnahme des Reibungselements bilden, wobei das Reibungselement in dem Bereich keinerlei Reibung auf die Längswände ausübt.

EP 2 620 576 A2 offenbart einen Scharniermechanismus, der ein Reibungssystem im Inneren aufweist, das in Ofentüren verwendet wird. Dieses Reibungssystem hilft, dass die Tür während des Öffnens und Schließens mit Hilfe der Reibungskraft in einer ausbalancierten Position bleibt.

EP 2 586 332 A1 offenbart einen Adapter zum Anbinden einer Frontblende an eine Seitenzarge eines Möbelteils. Dieser besitzt zusätzlich zu den üblichen Mitteln zum Befestigen des Adapters an einer Rückseite der Frontblende desweiteren ein schwimmend gelagertes Element, insbesondere eine schwimmend gelagerte Schraube, mit einer Schrägfläche, die gegen eine Auflaufschräge des Adapters aufläuft und daran entlang gleitet, wenn das schwimmend gelagerte Element und damit gleichzeitig der Adapter - gegen die Zarge angezogen wird. Dabei verlagert sich das schwimmend gelagerte Element - und mit ihm die gesamte Zarge - gegen die Rückseite der Frontblende. Dies dient dazu, eine einfache Lösung zur Verbindung einer Zarge mit einer Frontblende unter Verwendung eines Adapters anzugeben.

US 2 256 649 A offenbart ein Haushaltsgerät mit einer horizontal verschwenkbaren Tür, wobei die Tür über Scharniere an dem Haushaltsgerät befestigt wird und die Scharniere eine schwimmende Verbindung aufweisen.

Es ist die Aufgabe der vorliegenden Erfindung, die Nachteile des Standes der Technik zumindest teilweise zu überwinden und insbesondere nach längerem Gebrauch auftretende störende Geräusche während einer Öffnungs- und Schließbewegung einer Tür eines Haushaltsgeräts zu vermeiden.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch Haushaltsgerät, aufweisend einen Behandlungsraum, der eine frontseitige Beschickungsöffnung aufweist, und eine horizontal verschwenkbare Tür zum Verschließen der Beschickungsöffnung, welche Tür über Scharniere mit dem restlichen Haushaltsgerät verbunden ist, wobei die Scharniere schwimmend mit dem restlichen Haushaltsgerät verbunden ist.

Dies ergibt den Vorteil, dass nun auf eine einfache und sehr robuste Weise Verspannungen und starke Verschleißzunahmen beweglicher Teile im Scharnier abgefangen werden können und eine Montage vereinfachbar ist. Insbesondere lassen sich Abstandstoleranzen zwischen der Tür und dem restlichen Haushaltsgerät, die sich beispielweise durch Bauteiltoleranzen und Montagetoleranzen ergeben, einfach ausgleichen. Langzeitdauerversuche haben gezeigt, dass das Haushaltsgerät nun ohne weiteres mehrere zehntausend Zyklen standhält, ohne dass Verschleißspuren oder Abriebgeräusche entstehen.

Unter einem "restlichen Haushaltsgerät" kann insbesondere das Haushaltsgerät ohne Tür und Scharniere verstanden werden.

Unter einem Behandlungsraum kann insbesondere ein Raum zum Behandeln (z.B. Garen, Kühlen, Waschen usw.) von durch einen Nutzer eingebrachten Gegenständen (Speisen, Wäsche, Geschirr usw.) verstanden werden.

Die Scharniere sind typischerweise links und rechts neben der Beschickungsöffnung angeordnet, ggf. zumindest teilweise nach unten versetzt.

Unter einer schwimmenden Verbindung kann insbesondere eine Verbindung verstanden werden, bei der die Scharniere zumindest in seitlicher Richtung (d.h. bei Frontalansicht auf das Haushaltsgerät nach links, rechts, unten und/oder oben) beweglich bzw. mit einem vorgegebenen Spiel an dem restlichen Haushaltsgerät befestigt sind. Die Scharniere können dadurch ihren Abstand und/oder ihre Höhenposition zueinander ändern oder anpassen, und zwar als Reaktion auf die Bauteiltoleranzen und Montagetoleranzen. Die Beweglichkeit in seitlicher Richtung kann eine Drehbeweglichkeit zum Ermöglichen eines Pendelns und/oder eine Linearbeweglichkeit zum Ermöglichen einer seitlichen Verschiebung umfassen.

Es ist erfindungsgemäß vorgesehen, dass die Scharniere schwimmend an dem restlichen Haushaltsgerät aufgehängt sind. Die Scharniere, insbesondere deren Scharnier-Gehäuse, sind dabei frei aufgehängt und können sich insbesondere pendelnd oder drehend einer realen Türposition anpassen. Dies ermöglicht eine besonders einfache Gestaltung und Montage der Scharniere.

Weiterhin ist erfindungsgemäß vorgesehen, dass die Scharniere an ihrer Unterseite bzw. Stirn-Unterseite geschlitzt sind bzw. einen Schlitz aufweisen und dort ohne Auflage in dem restlichen Haushaltsgerät eingehängt sind. Der Schlitz kann, insbesondere falls er sich in einer seitlichen Richtung oder Querrichtung erstreckt, eine Bewegung nach vorne (frontal aus dem Haushaltsgerät hinaus) und/oder nach hinten (frontal in das Haushaltsgerät hinein) verhindern. Dadurch wiederum kann eine Drehung und ggf. Verbiegung des Scharniers um eine horizontale, sich seitlich erstreckende Achse verhindert werden. Durch die fehlende Auflage wird eine seitliche Bewegung praktisch nicht behindert. Zudem kann der Schlitz als eine Montagehilfe dienen.

Es ist in einer Ausgestaltung möglich, dass die Scharniere mit ihrer geschlitzten Unterseite bzw. dem unterseitigen Schlitz in einem Frontblech eingehängt sind. So wird eine einfach umsetzbar und dennoch robuste Einhängung ermöglicht. Da ein entsprechender Rand des Frontblechs seitlich horizontal verläuft, sind keine oder nur geringe Anpassungen an das Einhängen erforderlich.

Es ist ferner in einer Ausgestaltung möglich, dass die Scharniere mit einem Rahmen des Haushaltsgeräts verbunden sind. Der Rahmen bietet vorteilhafterweise eine hohe Festigkeit und Steifigkeit und verläuft auch an den Stellen, an denen Scharniere üblicherweise positioniert sind.

Es ist eine Weiterbildung, dass die Scharniere über ihren Scharnierarm mit der Tür verbunden sind, insbesondere mit einem Türblatt.

Es ist ferner in einer Ausgestaltung möglich, dass die Scharniere an einer an dem Rahmen befestigten Befestigungsschraube frei aufgehängt sind. So lässt sich eine Aufhängung besonders einfach und preiswert ausführen. Alternativ können die Scharniere auch mittels mindestens eines anderen Aufhängungselements wie eines Stifts, Bolzens, Hakens usw. aufgehängt sein.

Es ist auch erfindungsgemäß vorgesehen, dass mindestens ein Scharnier ein Rundloch aufweist, über das es mit dem restlichen Haushaltsgerät verbunden ist. So kann das Scharnier eine Pendelbewegung ausführen, ohne seitlich horizontal gegen das restliche Haushaltsgerät verschoben zu werden. Dies ermöglicht eine besonders einfache Aufhängung und präzise Positionierung des Scharniers. Mittels des Rundlochs kann also zumindest eines der beiden Scharniere horizontale Toleranzen ausgleichen, indem es seitlich verschwenkbar ist.

Es ist eine zusätzliche erfindungsgemäße Ausgestaltung sieht vor, dass mindestens ein Scharnier ein horizontales Langloch aufweist, über das es mit dem restlichen Haushaltsgerät verbunden ist. So kann das Scharnier - beispielsweise zusätzlich zu einer Pendelbewegung - seitlich horizontal gegen das restliche Haushaltsgerät verschoben werden, was eine noch stärkere Anpassung auch an größere Toleranzen usw. ermöglicht. Mittels des horizontalen Langlochs kann also zumindest eines der beiden Scharniere horizontale Toleranzen ausgleichen, indem es in seitlicher Position verrutscht.

Die erfindungsgemäße Ausgestaltung sieht weiterhin vor, dass ein Scharnier das horizontale Langloch aufweist, über das es mit dem restlichen Haushaltsgerät verbunden ist, und ein anderes Scharnier ein Rundloch aufweist, über das es mit dem restlichen Haushaltsgerät verbunden ist. So lässt sich eine starke Anpassung auch an größere Toleranzen erreichen, wobei durch das Rundloch eine parallele seitliche Verschiebung der Tür verhindert wird.

Es ist eine mögliche Weiterbildung, dass die Scharniere das mindestens eine Loch (z.B. Rundloch und/oder Langloch) zur Durchführung eines Befestigungselements (Schraube, Bolzen usw.) in einem von dem Scharnier vertikal hochstehenden laschenartigen Teilbereich (im Folgenden ohne Beschränkung der Allgemeinheit als "Lasche" bezeichnet) aufweisen. Dies erleichtert eine Montage.

Es ist eine mögliche Weiterbildung, dass die Laschen einen hochgebogenen Teilbereich eines Scharniergehäuses darstellen. Dies ermöglicht eine besonders leichte Herstellung der Laschen durch einen Biegevorgang. Das Scharniergehäuse kann ein Blechteil sein, z.B. aus Stahl.

Es ist ebenfalls eine mögliche Weiterbildung, dass in den Laschen zumindest eines Scharniers, insbesondere beider Scharniere, sowohl ein Langloch als auch ein Rundloch vorhanden sind. So können die Scharniere wahlweise durch ein Loch aufgehängt werden, was eine Logistik und Lagerhaltung vereinfacht. Das Langloch und das Rundloch können vertikal übereinander und/oder seitlich nebeneinander angeordnet sein.

Es ist außerdem eine mögliche Ausgestaltung, dass das Haushaltsgerät ein elektrisch betriebenes Gargerät ist, der Behandlungsraum ein Garraum ist und die Tür eine Garraumtür ist. Die Erfindung ist für Gargeräte besonders vorteilhaft einsetzbar, da diese in der Regel eine besonders schwere Türe aufweisen, wodurch die Scharniere beim Öffnen und Schließen der Tür besonders belastet werden. Schon geringe Verspannungen in den Scharnieren können sich dann deutlich nachteilig auf die Lebensdauer auswirken. Das Gargerät kann einen Backofen aufweisen. Der Backofen kann eine Dampfgar- und/oder Mikrowellen-Funktionalität aufweisen. Das Gargerät kann auch ein eigenständiges Dampfgargerät sein.

Das Haushaltsgerät kann aber auch allgemein ein Haushaltsgroßgerät, insbesondere Küchengerät sein, insbesondere im Sinne "weißer Ware". Das Haushaltsgerät kann beispielsweise ein Wäschepflegegerät (z.B. eine Waschmaschine und/oder ein Wäschetrockner usw.), ein Spülgerät (z.B. eine Spülmaschine und/oder ein Sterilisator usw.), ein Kühlgerät (z.B. ein Kühlschrank oder ein Gefrierschrank usw.) sein. Es kann aber auch ein Haushalts-Kleingerät wie ein Mikrowellenofen usw. sein.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in einer ausschnittsweisen Ansicht von schräg hinten Bauteile eines Backofens mit geöffneter Backofentür;
- Fig.2: zeigt ein in den Backofen eingebautes Scharnier in einer Seitenansicht;
- Fig.3: zeigt in einer Ansicht von schräg vorne das Scharnier in Alleinstellung;
- Fig.4: zeigt in einer Ansicht von hinten ein in einen Rahmen des Backofens eingesetztes rechtes Scharnier; und
- Fig.5: zeigt in einer Ansicht von hinten ein in einen Rahmen des Backofens eingesetztes linkes Scharnier.

Fig.1 zeigt in einer ausschnittsweisen Ansicht von schräg hinten Bauteile eines Haushaltsgeräts in Form eines Backofens 1 mit geöffneter Backofentür 2. Die Backofentür 2 ist mittels eines Scharniers 3 um eine horizontale, sich seitlich erstreckende erste Drehachse D1 verschwenkbar. Dazu weist das Scharnier 3 ein Scharniergehäuse 4 aus Stahlblech auf, in dem ein Verbindungselement (im Folgenden ohne Beschränkung der Allgemeinheit als "Umlenkbügel" 5 bezeichnet) dreh- und/oder längsverschieblich eingesetzt ist. Das Scharniergehäuse 4 weist zur Führung des Umlenkbügels 5 eine Gehäusenut 6 auf. Der Umlenkbügel 5 ist mit einem frontseitig aus dem Scharniergehäuse 4 ragenden Teilbereich über eine zweite Drehachse D2 mit einem Scharnierarm 7 drehbar verbunden. Der Scharnierarm 7 ist zur Verbindung mit der Backofentür 2 in ein Türblatt 8 eingeschoben und an der ersten Drehachse D1 drehbar mit dem Scharniergehäuse 4 verbunden. Die Backofentür 2 kann eine frontseitige Beschickungsöffnung 9 eines als Behandlungsraum dienenden Ofenraums 10 verschließen. Fig.2 zeigt ein in den Backofen 1 eingebautes Scharnier 3 in einer Seitenansicht.

Zur Verbindung der Backofentür 2 mit dem restlichen Backofen 1 sind die Scharniere 3 an einem frontseitig angeordneten Rahmenteil eines Rahmens 11 des Backofens 1 befestigt. Die beiden Rahmenteile des Rahmens 11 sind links und rechts von der Beschickungsöffnung 9 angeordnet. Und zwar liegt das Scharnier 3 rückseitig an dem Rahmen 11 an, wobei der Teilbereich des Umlenkbügels 5, der mit dem Scharnierarm 7 verbunden wird, und ein vorderseitig vorstehender Teil 12 des Scharniergehäuses 4, durch den auch die Drehachse D1 verläuft, durch eine vertikale Längsöffnung (o. Abb.) in dem Rahmen 11 frontseitig vor den Rahmen 11 hinausstehen.

Die Scharniere 3 sind über frontseitig aus einer Oberseite des jeweiligen Scharniergehäuses 4 hochgebogene Laschen 13 frei drehbar mit dem Rahmen 11 verbunden, und zwar hier mittels jeweiliger Schrauben 14. An ihrer Unterseite liegen die Scharniere 3 nicht auf, so dass sie frei schwimmend an dem Rahmen 11 aufgehängt sind. Dazu sind die Scharniere 3 an ihrer Unterseite geschlitzt bzw. weisen dort einen Schlitz 16 auf und sind dort ohne Auflage in einem Frontblech 15 eingehängt. Der unterseitige Schlitz 16 ist genauer in Fig.3 gezeigt. Die fehlende Auflage bedeutet, nun wieder bezogen auf Fig.1 oder Fig.2, dass die Scharniere 3 um eine durch die Schrauben 14 festgelegte vertikale Schraubachse A (die senkrecht zu den Drehachsen D1 oder D2 steht) zumindest pendeln bzw. sich drehen können.

Zur Durchführung der Schrauben 14 weist die Lasche 13 ein Rundloch 17 und darunter angeordnet ein horizontal ausgerichtetes Langloch 18 auf. Ein jeweiliges Scharnier 3 kann wahlweise durch eines der Löcher 17 oder 18 befestigt werden, wozu der Rahmen 11 zwei passende übereinanderliegende Schraublöcher 19 (siehe Fig.2) aufweist.

Fig.4 zeigt in einer Ansicht von hinten ein in den Rahmen 11 des Backofens 1 eingesetztes, z.B. in Frontalansicht rechtes Scharnier 3. Das rechte Scharnier 3 ist mittels einer durch sein Rundloch 17 geführten Schraube 14 an dem Rahmen 11 des Backofens 1 frei schwimmend aufgehängt. Dadurch kann es, wie durch den Doppelpfeil angedeutet, um die Schraubachse A des Rundlochs 17 frei schwingen oder pendeln.

Fig.5 zeigt in einer Ansicht von hinten ein in einen Rahmen des Backofens eingesetztes, z.B. linkes Scharnier 3. Das linke Scharnier 3 ist mittels einer durch sein horizontales Langloch 18 geführten Schraube 14 an dem Rahmen 11 des Backofens 1 frei schwimmend aufgehängt. Dadurch kann es, wie durch den gekrümmten Doppelpfeil angedeutet, um die Schraubachse A des Rundlochs 17 frei schwingen. Zudem kann das linke Scharnier 3 seitlich horizontal verschoben werden, wie durch den geraden Doppelpfeil angedeutet.

Selbstverständlich ist die vorliegende Erfindung nicht auf das gezeigte Ausführungsbeispiel beschränkt, sondern durch den Gegenstand des unabhängigen Anspruchs definiert.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Backofen
- 2: Backofentür
- 3: Scharnier
- 4: Scharniergehäuse
- 5: Umlenkbügel
- 6: Gehäusenut
- 7: Scharnierarm
- 8: Türblatt
- 9: Beschickungsöffnung
- 10: Ofenraum
- 11: Rahmen
- 12: Vorderseitig vorstehender Teil des Scharniergehäuses
- 13: Lasche
- 14: Schraube
- 15: Frontblech
- 16: Schlitz
- 17: Rundloch
- 18: Langloch
- 19: Schraubloch
- A: Schraubachse
- D1: Erste Drehachse
- D2: Zweite Drehachse

## Patentansprüche

1. Haushaltsgerät (1), aufweisend
- einen Behandlungsraum (10), der eine frontseitige Beschickungsöffnung (9) aufweist, und
- eine horizontal verschwenkbare Tür (2) zum Verschließen der Beschickungsöffnung (9),
- welche Tür (2) über Scharniere (3) mit dem restlichen Haushaltsgerät (1) verbunden ist,
wobei die Scharniere (3) in seitlicher Richtung schwimmend mit dem restlichen Haushaltsgerät (1) verbunden ist,
**dadurch gekennzeichnet, dass**
- die Scharniere (3) an ihrer Unterseite einen sich in seitlicher Richtung erstreckenden Schlitz (16) aufweisen und damit ohne Auflage in dem restlichen Haushaltsgerät (1) derart eingehängt sind, dass eine Bewegung nach vorne und/oder nach hinten verhindert wird,
- ein Scharnier (3) ein horizontales Langloch (18) aufweist, über das es mit dem restlichen Haushaltsgerät (1) derart verbunden ist, dass das Scharnier seitlich horizontal gegen das restliche Haushaltsgerät verschoben werden kann, und
- das andere Scharnier (3) ein Rundloch (17) aufweist, über das es mit dem restlichen Haushaltsgerät (1) derart verbunden ist, dass es eine Pendelbewegung ausführen kann, ohne seitlich horizontal gegen das restliche Haushaltsgerät verschoben zu werden.

2. Haushaltsgerät (1) nach Anspruch 1, **dadurch gekennzeichnet, dass** die Scharniere (3) schwimmend an dem restlichen Haushaltsgerät (1) aufgehängt sind.

3. Haushaltsgerät (1) nach einem der vorhergehenden Ansprüche, **dadurch gekennzeichnet, dass** die Scharniere (3) jeweils eine von dem Scharnier (3) vertikal hochstehende Lasche (13) aufweisen, in dem das horizontales Langloch (18) und/oder Rundloch (17) eingebracht ist.

4. Haushaltsgerät (1) nach Anspruch 3, **dadurch gekennzeichnet, dass** in den Laschen (13) beider Scharniere (3) sowohl ein horizontales Langloch (18) als auch ein Rundloch (17) vorhanden sind.

5. Haushaltsgerät (1) nach Anspruch 4, **dadurch gekennzeichnet, dass** das horizontale Langloch (18) und das Rundloch (17) einer Lasche (13) vertikal übereinander angeordnet sind.

6. Haushaltsgerät (1) nach einem der vorhergehenden Ansprüche, **dadurch gekennzeichnet, dass** die Scharniere (3) mit ihrem Schlitz (16) in einem Frontblech (15) eingehängt sind.

7. Haushaltsgerät (1) nach einem der vorhergehenden Ansprüche, **dadurch gekennzeichnet, dass** die Scharniere (3) mit einem Rahmen (11) des Haushaltsgeräts verbunden sind.

8. Haushaltsgerät (1) nach Anspruch 7, **dadurch gekennzeichnet, dass** die Scharniere (3) an einer an dem Rahmen (11) befestigten Befestigungsschraube (14) frei aufgehängt sind.

9. Haushaltsgerät (1) nach einem der vorhergehenden Ansprüche, **dadurch gekennzeichnet, dass** das Haushaltsgerät (1) ein Gargerät ist, der Behandlungsraum (10) ein Garraum ist und die Tür (2) eine Garraumtür ist.

## Claims

1. Household appliance (1) having
- a processing chamber (10) which has a front loading opening (9), and
- a horizontally pivotable door (2) for closing the loading opening (9),
- which door (2) is joined to the remaining household appliance (1) by hinges (3), wherein the hinges (3) are floatingly joined to the remaining household appliance (1) in the lateral direction,
**characterised in that**
- the hinges (3) have a slot (16) extending in the lateral direction on their underside and are therefore suspended in the remaining household appliance (1) without a support, such that a movement forwards and/or backwards is prevented,
- one hinge (3) has a horizontal oblong hole (18) via which it is joined to the remaining household appliance (1) such that the hinge can be displaced laterally horizontally against the remaining household appliance, and
- the other hinge (3) has a round hole (17), via which it is joined to the remaining household appliance (1) such that it can execute a pendulum movement without being displaced laterally horizontally against the remaining household appliance.

2. Household appliance (1) according to claim 1, **characterised in that** the hinges (3) are floatingly suspended on the remaining household appliance (1).

3. Household appliance (1) according to one of the preceding claims, **characterised in that** each of the hinges (3) has a tab (13) projecting vertically from the hinge (3), in which tab (13) the horizontal oblong hole (18) and/or round hole (17) is introduced.

4. Household appliance (1) according to claim 3, **characterised in that** both a horizontal oblong hole (18) and a round hole (17) are present in the tabs (13) of both hinges (3).

5. Household appliance (1) according to claim 4, **characterised in that** the horizontal oblong hole (18) and the round hole (17) of a tab (13) are arranged vertically above one another.

6. Household appliance (1) according to one of the preceding claims, **characterised in that** the hinges (3) are fitted in a front panel (15) by their slot (16).

7. Household appliance (1) according to one of the preceding claims, **characterised in that** the hinges (3) are joined to a frame (11) of the household appliance.

8. Household appliance (1) according to claim 7, **characterised in that** the hinges (3) are freely suspended on a fixing screw (14) fixed to the frame (11).

9. Household appliance (1) according to one of the preceding claims, **characterised in that** the household appliance (1) is a cooking appliance, the processing chamber (10) is a cooking chamber and the door (2) is a cooking chamber door.

## Revendications

1. Appareil électroménager (1) comprenant
- un espace de traitement (10), qui comprend une ouverture d'alimentation (9) du côté avant, et
- une porte (2) pivotante horizontalement pour fermer l'ouverture d'alimentation (9),
- laquelle porte (2) est reliée par des charnières (3) au reste de l'appareil électroménager (1),
dans lequel les charnières (3) sont reliées de façon flottante dans le sens latéral au reste de l'appareil électroménager (1),
**caractérisé en ce que**
- les charnières (3) comprennent sur leur côté inférieur une rainure (16) s'étendant en direction latérale et sont accrochées avec celle-ci sans appui dans le reste de l'appareil électroménager (1) de manière à empêcher un déplacement vers l'avant et/ou vers l'arrière,
- une charnière (3) comprend un trou oblong (18) horizontal, par lequel elle est reliée au reste de l'appareil électroménager (1) de telle manière que la charnière peut être déplacée latéralement horizontalement par rapport au reste de l'appareil, et
- l'autre charnière (3) comprend un trou rond (17), par lequel elle est reliée au reste de l'appareil électroménager (1), de telle manière qu'elle peut exécuter un mouvement pendulaire, sans être déplacé latéralement horizontalement par rapport au reste de l'appareil.

2. Appareil électroménager (1) selon la revendication 1, **caractérisé en ce que** les charnières (3) sont suspendues de façon flottante au reste de l'appareil électroménager (1).

3. Appareil électroménager (1) selon l'une des revendications précédentes, **caractérisé en ce que** les charnières (3) comprennent respectivement une attache (13) surélevée verticalement par rapport à la charnière (3), dans laquelle le trou oblong (18) horizontal et/ou le trou rond (17) est disposé.

4. Appareil électroménager (1) selon la revendication 3, **caractérisé en ce qu'**un trou oblong (18) horizontal ainsi qu'un trou rond (17) sont présents dans les attaches (13) des deux charnières (3).

5. Appareil électroménager (1) selon la revendication 4, **caractérisé en ce que** le trou oblong (18) horizontal et le trou rond (17) d'une attache (13) sont disposés l'un au-dessus de l'autre verticalement.

6. Appareil électroménager (1) selon l'une des revendications précédentes, **caractérisé en ce que** les charnières (3) sont accrochées avec leur rainure (16) dans une tôle frontale (15).

7. Appareil électroménager (1) selon l'une des revendications précédentes, **caractérisé en ce que** les charnières (3) sont raccordées à un châssis (11) de l'appareil électroménager.

8. Appareil électroménager (1) selon la revendication 7, **caractérisé en ce que** les charnières (3) sont suspendues librement sur une vis de fixation (14) fixée au châssis (11).

9. Appareil électroménager (1) selon l'une des revendications précédentes, **caractérisé en ce que** l'appareil électroménager (1) est un appareil de cuisson, l'espace de traitement (10) est un espace de cuisson et la porte (2) est une porte d'espace de cuisson.
